# EUROPÄISCHE PATENTSCHRIFT

(11) **EP 0 964 128 B1**
(45) Veröffentlichungstag und Bekanntmachung des Hinweises auf die Patenterteilung: **12.10.2005**
(21) Anmeldenummer: 99110752.5
(22) Anmeldetag: 04.06.1999
(51) Int. Cl.: E06B 3/96

(54) **Verbindungssystem für Tür- und Fensterstöcke**
Joining system for door frames and window frames
Système de jonction pour châssis de porte et de fenêtre

(30) Priorität: 12.06.1998 IT BZ980038
(43) Veröffentlichungstag der Anmeldung: 15.12.1999
(73) Patentinhaber: Alpi Fenster GmbH - Srl, 39010 Rifiano (BZ) (IT)
(72) Erfinder: Pixner, Adolf, 39010 Rifiano (BZ) (IT)
(74) Vertreter: Oberosler, Ludwig

(56) Entgegenhaltungen:
- EP-A- 0 738 570
- CH-A- 545 904
- DE-A- 19 540 568
- FR-A- 2 640 311
- US-A- 2 155 729

## Beschreibung

Es sind Verbindungssysteme, insbesondere für Fensterstöcke, bekannt um beispielsweise nach außen eine gefälligere, schräg verlaufende Verbindungslinie zwischen den Stockschenkeln zu erhalten, während die Mittelbereiche der Stockprofilleisten durch unterschiedliche Schlitz- und Zapfeneckverbindungen verbunden sind.

Aus der DE 19540568 ist eine Eckverbindung für Fensterrahmen und dergleichen aus Holz bekannt welche aus zwei, über Zapfen und Schlitze unter einem Winkel zusammengefügte und durch Klebung verbundene, Profilstücke besteht. Zwecks Erreichen höherer Festigkeit sind die Schlitze und die Zapfen einerseits durch jeweils einen, an den zusammengefügten Profilstücken außen befindlichen, Vorsprung und jeweils eine Aussparung und anderseits durch dazwischen ausgebildete, unter dem halben Verbindungswinkel verlaufende, Minizinken gebildet. Diese Art der Eckverbindung, bei welcher die Minizinken zwischen den äußeren Vorsprüngen liegen, bietet nicht die Möglichkeit an jenen Seiten der Rahmen, wo die vertikalen und die horizontalen Profilstücke gleich breite und in einer gemeinsamen Ebene liegende Flächen aufweisen, eine optisch gefällige Gehrungsfuge vorzusehen.

Dadurch, daß nicht immer die sichtbaren Außenflächen der einzelnen Stockprofilleisten die selbe Breite aufweisen weil, z.B. die Anzahl und die Anordnung der Anschlagflächen oder die Maße dieser, unterschiedlich sind, aber auch aus ästhetischen Gründen oder weil Metallprofile oder Leisten angebracht sind, weisen die sichtbaren Außenflächen der stehenden Stockteile und der Querteile eines Fensterstockes nicht die selbe Breite auf, weswegen es nicht immer möglich ist eine schräge Verbindungslinie auszuführen oder diese nur unter Anwendung besonderer Vorkehrungen ausführbar ist, was eine aufwendige Herstellung und Montage zur Folge hat.

In der Praxis treten drei unterschiedliche Fälle von Maßunterschieden auf:
- gleich breite Außenflächen der Stockprofile an der nach außen gerichteten Seite des Fensterstockes, mit unterschiedlicher Breite der Stockprofile an der nach dem Innenraum gerichteten Seite;
- gleich breite Außenfläche der Stockprofile an der nach dem Innenraum gerichteten Seite des Fensterstockes und unterschiedliche Breite an der nach außen gerichteten Seite;
- unterschiedlich breite Außenflächen der Stockprofile an der nach außen oder nach dem Innenraum gerichteten Seite des Fensterstockes an nur einem der Querteile des Stockes.

Die Erfindung stellt sich die Aufgabe ein Verbindungssystem zu schaffen welches es ermöglicht, an den Verbindungsstellen von Stockprofilen mit gleich breiter Außenfläche, eine schräge Verbindungslinie zu erhalten während an der gegenüberliegenden Seite der selben Verbindungsstelle, wo die Stockprofile eine unterschiedliche Breite aufweisen, die sichtbare Verbindungslinie geradlinig und parallel zur Längskante einer der Stockprofile verläuft.

Zur Lösung dieser Aufgabe schlägt die Erfindung vor an jener Seite, wo die zu verbindenden Stockprofile gleiche Breite aufweisen, eine Verbindung mit schräger Verbindungslinie vorzusehen wobei an den Gehrungsflächen vorzugsweise eine Leimverbindung mittels "Minizinken" vorgesehen ist, während im mittleren und nach außen gerichteten Bereich der Stockprofile eine Schlitz- und Zapfenverbindung vorgesehen ist welche eine Verbindungslinie aufweist, welche parallel zur Längskante eines der Stockprofile verläuft. Vorteilhafterweise fällt die Position der Schlitz- und Zapfenverbindung mit der Tiefe des Anschlages für den Fensterrahmen am Stockprofil zusammen.

Die Erfindung wird nachfolgend anhand zweier, in den beigelegten Zeichnungen schematisch dargestellter, Ausführungsbeispiele eines erfindungsgemäßen Verbindungssystems für Stockprofile von Fenster- und Türstöcken näher erklärt, dabei erfüllen die Zeichnungen rein erklärenden nicht begrenzenden Zweck.
- Die Fig. 1: zeigt eine Ansicht eines Fensterstockes von der Außenseite her gesehen dessen Profilleisten erfindungsgemäß verbunden sind, wobei die Breite der Außenfläche der beiden stehenden Profilleisten größer als jene der Querleisten ist und vertikal verlaufende Verbindungslinien sichtbar sind.
- Die Fig. 2: zeigt eine Ansicht des in Fig. 1 gezeigten Fensterstockes von der Innen- seite her gesehen, wobei die Innenflächen aller vier Profilleisten die selbe Breite aufweisen und alle vier Verbindungslinien schräg verlaufen.
- Die Fig. 3: ist eine Schnittdarstellung gemäß der, in Fig. 1 gezeigten, Schnittebene III-III durch das stehende Stockprofil.
- Die Fig. 4: ist eine Schnittdarstellung gemäß der, in Fig. 2 gezeigten, Schnittebene IV-IV durch das untere Querprofil.
- Die Fig. 5: zeigt die Außenseite des unteren linken Eckbereiches des, in Fig. 1 gezeigten, Fensterstockes mit dem stehenden Stockprofil und dem Querprofil in auseinandergezogener Position und in vergrößertem Maßstab.
- Die Fig. 6: zeigt die Innenseite des selben in Fig. 5 gezeigten Eckbereiches mit dem stehenden Stockprofil und dem entsprechenden Querprofil in auseinandergezogener Position.
- Die Fig. 7: zeigt die Ansicht eines Fensterstockes von außen gesehen mit erfindungsgemäß verbundenen Stockprofilen, wobei die Außenflächen der stehenden Stockprofile und der beiden Querprofile die selbe Breite und vier schräge Verbindungslinien aufweisen.
- Die Fig. 8: zeigt die Innenseite des selben, in Fig. 7 dargestellten, Fensterstockes, wobei die Innenflächen der stehenden Stockprofile unterschiedliche Breite in Bezug auf jene der Querprofile aufweisen und vier senkrechte Verbindungslinien aufscheinen.
- Die Fig. 9: zeigt einen Querschnitt durch ein stehendes Stockprofil gemäß der, in Fig. 7 gezeigten, Schnittebene IX-IX.
- Die Fig. 10: zeigt einen Querschnitt durch ein Querprofil gemäß der, in Fig. 8 gezeigten, Schnittebene X-X.
- Die Fig. 11: ist eine perspektivische Darstellung eines erfindungsgemäßen Verbindungssystems von der Außenseite her gesehen und entsprechend der Lösung gemäß Fig.5.
- Die Fig. 12: ist eine perspektivische Darstellung des selben, in Fig. 11 gezeigten, Verbindungssystems von der Innenseite her gesehen und entsprechend der Lösung gemäß Fig. 6.

Der Fensterstock ist aus zwei stehenden, parallelen, vertikalen Stockprofilen A und aus zwei horizontalen, arallelen Querprofilen B zusammengesetzt. In Bezug auf die Anschläge 1b, 1c und 5b an den stehenden Stockprofilen A, sowie auf die Anschläge 2b und 6b an den Querprofilen B, können die Außenflächen 1, 2 und 5, 6, als auch die Innenflächen 1a, 2a und 5a, 6a gleiche Breite (Fig. 2, 7) oder unterschiedliche Breite (Fig. 1, 8) aufweisen.
Bei unterschiedlicher Breite dieser Flächen werden auf der entsprechenden Seite vertikale Verbindungslinien sichtbar sein welche sich aus der Schlitz- 3a und Zapfenverbindung 3b ergeben, während bei gleicher Breite dieser Flächen, an der entsprechenden Seite, schräge Verbindungslinien 4 welche sich aus der Verbindung in Gehrung mit "Minizinken" 4a an den entsprechenden Leimflächen ergeben, sichtbar sind.
Die Erfindung schließt nicht aus, daß die Schlitz- Zapfenverbindung eine Mehrfachzinkung ist und eventuell auch eine Verbindung mit schrägen entsprechenden Leimflächen 3c, 3d (Fig. 11), mit oder ohne "Minizinken" an diesen schrägen Leimflächen.

## Patentansprüche

1. Verbindungssystem für Fenster- oder Türstöcke aus Holz bestehend aus einer Schlitz- und Zapfenverbindung und einer Verbindung mit Minizinken, **dadurch gekennzeichnet, daß** an den zu verbindenden angewinkelten Stockprofilen (A, B) an jener Seite, wo die Innenflächen (1a, 2a) und/oder die Außenflächen (5, 6) dieser Profile gleiche Breite aufweisen, eine Verbindung in Gehrung mit "Minizinken" (4a) an den entsprechenden Leimflächen vorgesehen ist, während an jener Seite, wo die Flächen der selben Stockprofile unterschiedliche Breite aufweisen, eine Schlitz-(3a) und Zapfenverbindung (3b) vorgesehen ist.

2. Verbindungssystem gemäß Patentanspruch 1, **dadurch gekennzeichnet, daß** die Schlitz- (3a) und Zapfenverbindung (3b) so bemessen und angeordnet ist, daß sie mindestens teilweise den, an den Stockprofilen (A, B) vorgesehenen, Anschlägen (1b, 1c; 5b, 6b) entspricht.

3. Verbindungssystem gemäß Patentanspruch 1, **dadurch gekennzeichnet, daß** der Teil mit der Schlitz- (3a) und Zapfenverbindung (3b) eine sichtbare Verbindungslinie (3), welche der Kante an einem der verbundenen Profile entspricht, ergibt.

4. Verbindungssystem gemäß Patentanspruch 1, **dadurch gekennzeichnet, daß** ein Teil oder alle Flächen der Schlitz- (3a) und Zapfenverbindung (3b), gemäß der Richtung des Zusammenfügens, z.B. schwalbenschwanzartig, angewinkelt sein können.

5. Verbindungssystem gemäß Patentanspruch 1, **dadurch gekennzeichnet, daß** die Schlitz- und Zapfenverbindung eine Mehrfachzinkung mit entsprechenden parallelen oder angewinkelten Leimflächen sein kann.

6. Verbindungssystem gemäß Patentanspruch 1, **dadurch gekennzeichnet, daß** der Zapfen (3b) an seinem Ende eine in Gehrung geschnittene Leimfläche (3c), welche einer in Gehrung geschnittenen Leimfläche (3d) im Schlitz (3a) entspricht, aufweist und daß diese Leimflächen (3c, 3d) entsprechende "Minizinken" aufweisen können.

## Claims

1. A connection system for wooden window and door frames comprising a slit-and-tongue joint and a connection including miniature prongs, **characterized in that** a connection mitred with "miniature prongs" (4a) is provided on the respective glue faces on the angled frame profiles (A, B) to be connected on the side where the interior surfaces (1a, 2a) and/or the outer surfaces (5, 6) of such profiles have the same width, while a slit-and-tongue joint (3b) is provided on the side where the faces of the same frame profile have different widths.

2. The connection system according to claim 1, **characterized in that** the slit- (3a) and tongue-joint (3b) is being dimensioned and arranged so that it at least partially corresponds to the grooves (1b, 1c; 5b, 6b) being provided on the frame profiles (A, B).

3. The connection system according to claim 1, **characterized in that** the part including the slit- (3a) and tongue-joint (3b) results in a visible connection line (3) which corresponds to the edge on one of the connected profiles.

4. The connection system according to claim 1, **characterized in that** a part or all of the faces of the slit- (3a) and tongue-joint (3b) can be angled such as in a dovetail fashion according to the direction of joining.

5. The connection system according to claim 1, **characterized in that** the slit-and-tongue joint may be a multiple prong arrangement including respective parallel or angled glue faces.

6. The connection system according to claim 1, **characterized in that** the tongue (3b) includes a mitred cut glue face (3c) at its end corresponding to a mitred glue face (3d) in the slot (3a), and **in that** such glue faces (3c, 3d) can include "miniature prongs".

## Revendications

1. Système de jonction pour châssis de porte ou de fenêtre, composé d'une liaison à fentes et tenons et d'une liaison comprenant des mini-dents, **caractérisé en ce que** sur les profilés de châssis (A,B) positionnés selon un certain angle à relier, en tout endroit auquel les faces intérieures (1a,2a) et/ou les faces extérieures (5,6) de ces profilés présentent la même largeur, est prévue une liaison en onglet comprenant des "mini-dents" (4a) sur les faces de collage correspondantes tandis que, en tout endroit auquel les faces des mêmes profilés de châssis présentent une largeur différente, est prévue une liaison à fentes (3a) et tenons (3b).

2. Système de jonction selon la revendication 1, **caractérisé en ce que** la liaison à fentes (3a) et tenons (3b) est dimensionnée et disposée de manière qu'elle corresponde au moins partiellement aux feuillures (1b, 1c; 5b, 6b) prévues sur les profilés de châssis (A,B).

3. Système de jonction selon la revendication 1, **caractérisé en ce que** la partie ayant la liaison à fentes (3a) et tenons (3b) donne une ligne de liaison (3) visible, correspondant à l'arête sur l'un des profilés reliés.

4. Système de jonction selon la revendication 1, **caractérisé en ce qu'**une partie ou toutes les faces de la liaison à fentes (3a) et à tenons (3b) peut/peuvent être positionnées selon un certain angle selon la direction de l'assemblage, par exemple du genre d'une queue d'aronde.

5. Système de jonction selon la revendication 1, **caractérisé en ce que** la liaison à fentes et à tenons peut être un assemblage à queues multiples, avec des faces de collage correspondantes, parallèles ou positionnées selon un certain angle.

6. Système de jonction selon la revendication 1, **caractérisé en ce que** le tenon (3b) présente, à son extrémité, une face de collage (3c) coupée en onglet, correspondant à une face de collage (3d), coupée en onglet, dans la fente (3a), et **en ce que** ces faces de collage (3c, 3d) peuvent présenter des "mini-dents" correspondantes.
